# EUROPÄISCHE PATENTSCHRIFT

(11) **EP 2 718 035 B1**
(45) Veröffentlichungstag und Bekanntmachung des Hinweises auf die Patenterteilung: **12.08.2015**
(21) Anmeldenummer: 12725808.5
(22) Anmeldetag: 06.06.2012
(51) Int. Cl.: B21B 37/58

(54) **VERFAHREN, COMPUTERPROGRAMM UND WALZSTRASSE ZUM WALZEN EINES METALLBANDES**
METHOD, COMPUTER PROGRAM AND ROLLING MILL TRAIN FOR ROLLING A METAL STRIP
PROCÉDÉ, PROGRAMME INFORMATIQUE ET TRAIN DE LAMINOIR DESTINÉ À LAMINER UNE BANDE MÉTALLIQUE

(30) Priorität: 08.06.2011 DE 102011106327; 27.06.2011 DE 102011078150
(43) Veröffentlichungstag der Anmeldung: 16.04.2014
(73) Patentinhaber: SMS group GmbH, 40237 Düsseldorf (DE)
(72) Erfinder: RITTER, Andreas, 35708 Haiger (DE); SUDAU, Peter, 57271 Hilchenbach (DE); KOCH, Markus, 57271 Hilchenbach (DE)
(74) Vertreter: Klüppel, Walter
(86) Internationale Anmeldenummer: PCT/EP2012/060698
(87) Internationale Veröffentlichungsnummer: WO 2012/168299

(56) Entgegenhaltungen:
- DE-A1- 3 317 635
- DE-A1- 19 605 008
- DE-B3-102007 049 062

## Beschreibung

Die Erfindung betrifft ein Verfahren, ein Computerprogramm und eine Walzstraße zum Walzen eines Metallbandes. Die Walzstraße umfasst N in Walzrichtung hintereinander angeordnete aktive Walzgerüste. Der Oberbegriff von Anspruch 1 basiert auf der DE 10 2007 049 062 B3.

Im Stand der Technik sind derartige Verfahren, Computerprogramme und Walzgerüste grundsätzlich bekannt. So ist aus der internationalen Veröffentlichung WO 2009/049964 A1 eine Walzstraße mit mindestens zwei Walzgerüsten bekannt, wobei das Metallband beim Passieren der Walzgerüste jeweils eine Dickenreduktion erfährt, weil die Walzspalte der Walzgerüste jeweils auf eine vorbestimmte Anstechdicke eingestellt sind. Der Bandzug insbesondere zwischen zwei Walzgerüsten wird überwacht und erforderlichenfalls mittels geeigneter Stellmittel geeignet eingestellt. Vor dem Eintritt des Walzgutkopfes in den Walzspalt wird dieser in vertikaler Richtung im Wesentlichen auf die einlaufseitige Walzgutkopfdicke eingestellt. Nach dem Eintritt des Walzgutkopfes in den Walzspalt wird dieser auf einen vorbestimmten Wert geschlossen und im Wesentlichen gleichzeitig mit dem Schließen wird die Umfangsgeschwindigkeit der Arbeitswalzen in Abhängigkeit von der Größe des Walzspaltes geändert, insbesondere erhöht.

Ohne druckschriftlichen Nachweis wird nachfolgend unter Bezugnahme auf Figur 3 das dort gezeigte Verfahren, welches Stand der Technik ist, näher erläutert. Ausgangspunkt ist eine viergerüstige Tandemwalzstraße 10, welcher ein Abwickelhaspel 8 hervorgelagert und ein Aufwickelhaspel 12 nachgelagert ist. Das in der Figur 3 gezeigte Verfahren zum Kaltwalzen eines Metallbandes 200 sieht vor, dass zunächst alle Gerüste der Tandemstraße 10 aufgefahren werden, so dass zunächst das Metallband mit dem Bandkopf 210 ohne Dickenreduktion durch die Walzspalte der Walzgerüste bis zum Aufwickelhaspel 12 geführt wird, um dort angewickelt zu werden; siehe Figuren 3a und b). Mit dem Anwickeln entsteht in dem Metallband zwischen dem Aufwickelhaspel 12 und dem Abwickelhaspel 8 eine Zugspannung; siehe Figur 3c).

Nach dem Aufbau der Zugspannung werden die Arbeitswalzen der Walzgerüste zunächst alle auf das Metallband 200 aufgesetzt, siehe Figur 3d), bevor das Walzen am ersten Gerüst beginnt, in dem dessen Arbeitswalzen auf einen Walzspalt mit einer vorbestimmten Anstechdicke zugefahren werden; siehe Figur 3e). Der auf diese Weise durch das erste Walzgerüst verursachte Dickensprung im Metallband durchfährt dann der Reihe nach alle nachfolgenden Walzgerüste der Tandemstraße 10. Dabei erfolgt ein sukzessiver Start der Walzung an den einzelnen Gerüsten, sobald der besagte Dickensprung das jeweilige Gerüst passiert; siehe Figuren 3f und 3g). Das letzte Walzgerüst der Tandemstraße wird vorzugsweise auf die gewünschte Zieldicke für das Metallband eingestellt.

Es gibt zwei wesentliche Gründe für die Durchführung dieses Verfahrens: Zum einen ist der Kraft- und Arbeitsbedarf beim Walzen ohne Zug erheblich höher als mit Zug und zum anderen wird das Band speziell bei den dünnen Dicken des Kaltwalzens sehr schnell uneben, wenn das Walzspaltprofil nicht zum einlaufenden Profil des Metallbandes passt und so das Walzgut über der Bandbreite unterschiedliche Längungen erfährt. Metallband mit Unebenheiten kann in der Regel nicht angewickelt werden oder von einem Folgegerüst weitergewalzt, also in der Dicke weiter reduziert werden.

Nachteilig an diesem Verfahren ist, dass am Bandkopf eine erhebliche Länge des Metallbandes nicht die gewünschte Dicke aufweist und deshalb als Abmaßlänge wieder verschrottet werden muss. Eine ähnliche Situation ergibt sich am Bandende. Hier fehlt der Rück-Zug, sobald das Band den Abwickelhaspel 8 verlässt bzw. die letzten Windungen des Bundes anliegen. Bei konventioneller Fahrweise werden hier ebenfalls die Walzspalte der einzelnen Walzgerüste geöffnet; auch hier ergeben sich Abmaßlängen.

Ausgehend von diesem Stand der Technik liegt der Erfindung die Aufgabe zugrunde, ein Verfahren, ein Computerprogramm und eine Walzstraße zum Kaltwalzen eines Metallbandes dahingehend weiterzubilden, dass die unerwünschten Abmaßlängen deutlich verkürzt werden.

Diese Aufgabe wird durch das in Patentanspruch 1 beanspruchte Verfahren gelöst. Dieses Verfahren ist dadurch gekennzeichnet, dass die Anstechdicke des n'ten Walzgerüstes der Walzstraße nach Maßgabe der Zugspannung zwischen dem n'ten und dem n+1'ten Walzgerüst auf eine zweite vorbestimmte Anstechdicke, welche kleiner ist als die erste Anstechdicke des n'ten aktiven Walzgerüstes, weiter reduziert wird.

Der Begriff "aktive Walzgerüste" bezeichnet diejenigen Walzgerüste der Walzstraße, welche durch entsprechend geringe Einstellung ihrer Walzspalthöhen zu einer Dickenreduktion des Metallbandes beitragen. Walzgerüste mit geöffnetem Walzspalt zählen nicht zu den aktiven Walzgerüsten im Sinne der Erfindung; sie können jedoch durchaus zwischen zwei aktiven Walzgerüsten innerhalb der Walzstraße angeordnet sein. In diesem Fall bleiben die Walzgerüste mit geöffnetem Walzspalt jedoch für das erfindungsgemäße Verfahren unbeachtlich.

Die Reihenfolge der Schritte des erfindungsgemäßen Verfahrens gemäß Anspruch 1 ist nicht notwendigerweise streng einzuhalten. So können die Schritte a und b sowie die Schritte d und e jeweils auch in ihrer Reihenfolge vertauscht sein. Das heißt, es ist für das erfindungsgemäße Verfahren egal, ob das Einstellen der Walzspalte auf eine vorbestimmte Anstechdicke erfolgt, bevor das Metallband an das jeweilige Walzgerüst herantransportiert wird oder nachdem das Metallband bzw. der Bandkopf des Metallbandes bereits auf der Eingangsseite des Walzgerüstes angekommen ist. In jedem Fall sollte die Einstellung des Walzspaltes jedoch abgeschlossen sein, wenn die jeweils relevante Stelle des Metallbandes, ab welcher eine Dickenreduktion erfolgen soll, in den Walzspalt gelangt ist.

Der Parameter n bezeichnet die in Walzrichtung hintereinander angeordneten aktiven Walzgerüste der Walzstraße.

Der Parameter k bezeichnet die Anzahl der durchgeführten Änderungen, insbesondere Reduzierungen, der Anstechdicke pro Walzgerüst pro Walzvorgang.

Der Parameter x bezeichnet die dem Walzgerüst n vorgeordneten Walzgerüste.

Die Anstechdicken sind in der vorliegenden Beschreibung jeweils mit den beiden Parametern k und n parametriert. Die Anstechdicken sind typischerweise Funktionen der Zeit; d.h. die Veränderungen der Anstechdicken erfolgt zeitabhängig.

Aufbau der Zugspannung meint bei der vorliegenden Erfindung eine Vergrößerung der Zugspannung.

Der Vorteil des erfindungsgemäßen Verfahrens liegt darin, dass eine aufgebaute und erkannte veränderte Zugspannung in dem Metallband zwischen dem n'ten und n+1 'ten Walzgerüst dazu genutzt wird, um die Anstechdicke an dem n'ten aktiven Walzgerüst weiter zu reduzieren. Das erfindungsgemäße Verfahren ermöglicht es auf diese Weise, bereits mit dem Kaltwalzen des Metallbandes, d.h. mit der Dickenreduktion des Metallbandes zu beginnen, bevor der Bandkopf den Aufwickelhaspel erreicht und von diesem angewickelt wird, um Zugspannung aufzubauen. Anders ausgedrückt: Der Aufbau der Zugspannung wird durch das erfindungsgemäße Verfahren räumlich und zeitlich vom Aufwickelhaspel weg auf die ersten aktiven Walzgerüste vorverlagert. Auf diese Weise wird eine sehr deutliche Reduzierung der unerwünschten Abmaßlängen erreicht.

Eine weitere Reduzierung der Abmaßlängen wird dadurch erreicht, dass die Schritte d) bis h) jeweils für n=n+1 bis n=N-1 wiederholt werden. Anders ausgedrückt: Besonders vorteilhaft wird das Verfahrens gemäß Anspruch 1 nicht nur auf zwei benachbarte aktive Walzgerüste n und n+1 der Walzstraße angewandt, sondern vorzugsweise auf alle Walzgerüste bzw. Walzgerüstpaarungen der Walzstraße. Bei einer derartigen "horizontaler" Ausdehnung des erfindungsgemäßen Verfahrens in Walzrichtung würden schließlich fast alle Walzgerüste n mit n≤n≤N-1 sequentiell nicht nur jeweils auf eine erste, sondern auch mindestens auf eine zweite weiter reduzierte vorbestimmte Anstechdicke eingestellt werden. Dies würde, wie gesagt, zu einer weiteren Reduzierung der unerwünschten Abmaßlängen führen.

Eine noch weitergehende Reduzierung der Abmaßlänge lässt sich vorteilhafterweise dadurch erreichen, dass nach dem Aufbau der Zugspannung zwischen dem n'ten und dem n+1'ten Walzgerüst nicht nur der Walzspalt des n'ten Walzgerüstes, sondern auch der Walzspalt von zumindest einem der weiter vorgeordneten Walzgerüste x mit 1≤x≤n-1 auf eine vorbestimmte Anstechdicke weiter reduziert wird. Dies ist technisch möglich, weil die Änderung der Zugspannung zwischen zwei Walzgerüsten auch Auswirkungen auf die Zugspannung des Metallbandes zwischen vorgeordneten Walzgerüsten hat. Auf diese Weise kann erreicht werden, dass die Anstechdicken einzelner Walzgerüste nicht nur zweimal k=2, sondern noch häufiger k≥2 sukzessive immer feiner optimiert werden können, im Hinblick auf die letztendlich angestrebt Zieldicke. Anders ausgedrückt, mit dem beschriebenen erfindungsgemäßen Verfahren gelingt es, bereits bei den ersten Walzgerüsten der Walzstraße im Rahmen quasi eines Itterationsprozesses die Anstechdicke sukzessive weiter zu reduzieren, d.h. eine starke Dickenreduktion auf frühe Gerüste der Walzstraße vorzuverlagern. Auf diese Weise werden die Abmaßlängen noch weiter reduziert.

Eine darüber hinausgehende noch weitere Reduzierung der Abmaßlängen wird erreicht, wenn der Aufwickelhaspel zum Aufbau einer Zugspannung zwischen dem Aufwickelhaspel und dem N'ten Walzgerüst der Walzstraße genutzt wird und die dadurch entstehende Zugspannung ihrerseits genutzt wird für eine weitere Reduktion der Anstechdicke am N'ten Walzgerüst. Die zweite vorbestimmte Anstechdicke des N'ten Walzgerüstes ist kleiner als die erste Anstechdicke D_{k=1,N} des N'ten Walzgerüstes und kleiner als die aktuelle Anstechdicke D_{k,N-1} des N-1'ten Walzgerüstes.

Die soeben beschriebenen jeweiligen Einstellungen bzw. Änderungen der Anstechdicken der einzelnen Walzgerüste werden in einer Steuereinrichtung der Walzstraße jeweils vorausberechnet. Dabei erfolgt die Berechnung und Festlegung jeweils so, dass bei jedem Walzgerüst unter Berücksichtigung der zu erwartenden Zugspannungen und der Werkstoffeigenschaften des Metallbandes sowie unter Berücksichtigung der technologischen Begrenzungen, der Einlaufdicke und der angestrebten Zieldicke, jeweils die maximal mögliche Dickenreduzierung für das Metallband eingestellt wird. Dies führt zu einer weiteren Optimierung des erfindungsgemäßen Verfahrens und damit zu einer weiteren Reduzierung der unerwünschten Abmaßlängen.

Alle Anstechdicken k mit 1≤k≤K aller n Walzgerüste der Walzstraße werden vorzugsweise so aufeinander abgestimmt, dass es sich bei der K'ten vorbestimmten Anstechdicke D_{K,N} des N'ten Walzgerüstes um die gewünschte Zieldicke für das Metallband handelt.

Das erfindungsgemäße Verfahren setzt vorzugsweise bereits am Kopf des jeweiligen Metallbandes an, ebenfalls um die Abmaßlängen zu reduzieren. Im Unterschied zum Stand der Technik durchläuft der Bandanfang bei dem erfindungsgemäßen Verfahren also nicht zunächst die geöffneten Walzspalte aller Gerüste, sondern bereits beim Durchlaufen des Bandkopfes durch die Walzgerüste der Walzstraße erfolgt ein Anstechen des Metallbandes bereits am Bandkopf.

Das Reduzieren der Anstechdicken bei den einzelnen Walzgerüsten erfolgt vorzugsweise nicht unstetig im Sinne einer Sprungfunktion, sondern stetig, z.B. rampenförmig über dem Zeitverlauf.

Das Reduzieren der Anstechdicken bei dem n+1'ten Walzgerüst beginnt vorteilhafterweise erst dann, wenn der von einem der vorangegangenen Walzgerüste erzeugte, beispielsweise keilförmige dickenreduzierte Bereich des Metallbandes das n+1'te Walzgerüst erreicht.

Die oben genannte Aufgabe wird weiterhin durch ein Computerprogrammprodukt gelöst, dessen Programmcode ausgebildet ist zur Ansteuerung der Walzgerüste der Walzstraße und zum Transportieren des Metallbandes gemäß dem beanspruchten Verfahren.

Schließlich wird die oben genannte Aufgabe weiterhin gelöst durch eine Walzstraße mit einer Steuereinrichtung zur Durchführung des Verfahrens nach einem der Ansprüche 1 bis 9.

Die Vorteile des Computerprogrammproduktes sowie der Walzstraße entsprechen der oben mit Bezug auf das beanspruchte Verfahren genannten Vorteilen.

Figur 4 zeigt die Randbedingungen einer Stichplanberechnung zur Einstellung der Walzspalte der Arbeitswalzen in einem Walzgerüst, wie sie aus dem Stand der Technik bekannt sind. Demnach erfolgt die Stichplanberechnung unter Berücksichtigung technologischer Randbedingungen, wie der Züge des Metallbandes auf der Ein- und Auslaufseite, der Einlaufdicke, der angestrebten Zieldicke sowie technologischer Begrenzungen. Darüber hinaus erfolgt die Berechnung der maximal möglichen Anstechdicken unter zusätzlicher Berücksichtigung des Werkstoffes des zu walzendes Metallbandes, der Reibung zwischen den Arbeitswalzen und dem Metallband sowie unter Berücksichtigung weiterer Gerüstdaten. Aus all den genannten Daten berechnet das Walzmodell dann die erforderlichen Parameter für die Einstellung der Arbeitswalzen, d.h. die Walzkraft, das Walzmoment, die Walzenbiegung, die Verschiebung, die Auslaufdicke sowie Verstärkungsfaktoren der technischen Regelung und insbesondere auch die besagte maximal mögliche Anstechdicke.

Der Beschreibung sind insgesamt vier Figuren beigefügt, wobei
- Figur 1 a) - f): das erfindungsgemäße Verfahren ohne Aufwickelhaspel;
- Figur 2 a) - d): das erfindungsgemäße Verfahren mit Aufwickelhaspel;
- Figur 3 a) - h): ein Kaltwalzverfahren gemäß dem Stand der Technik; und
- Figur 4: die Randbedingungen zur Stichplanberechnung gemäß dem Stand der Technik,
zeigen.

Die Erfindung wird nachfolgend unter Bezugnahme auf die Figuren 1 und 2 näher beschrieben. In den Figuren 1 und 2 sind gleiche technische Elemente mit gleichen Bezugszeichen bezeichnet. Zwei paarweise übereinander angeordnete Kreise bzw. Rollen bezeichnen in den Figuren 1 und 2 jeweils immer ein Arbeitswalzenpaar mit einem aufgespannten Walzspalt.

Gemäß Figur 1 sieht das erfindungsgemäße Verfahren in einem ersten Verfahrensschritt a) vor, dass der Walzspalt des n'ten Walzgerüstes auf eine vorbestimmte erste Anstechdicke D_{1,n} eingestellt wird, bevor das Metallband 200 mit dem Bandkopf 210 den Walzspalt des n'ten Walzgerüstes passiert; siehe Figur 1a). Das Metallband 200 wird dann mit seinem Bandkopf 210 weiter an das n'te Walzgerüst herangeführt, wo es, inklusive seines Bandkopfes 210 auf die erste Anstechdicke D₁ₙ in seiner Dicke reduziert wird; siehe Figur 1 b). Das Metallband 200 wird dann gemäß Figur 1 c) von dem n'ten Walzgerüst zu dem n+1'ten Walzgerüst weiter transportiert, um dort durch die auf die erste Anstechdicke D_{1,n+1} mit D_{1,n+1} < D_{1,n} eingestellten Arbeitswalzen des n+1'ten Walzgerüstes eine weitere Dickenreduzierung zu erfahren. Es baut sich dann eine Zugspannung in dem Metallband zwischen dem n+1'ten und dem n'ten Walzgerüst auf. Diese Zugspannung wird mit Hilfe einer Zugspannungsmesseinrichtung 50, z.B. einer Zugspannungsmessrolle gemessen. Das erfindungsgemäße Verfahren sieht dann weiter vor, dass daraufhin die Anstechdicke an dem n'ten Walzgerüst auf eine zweite vorbestimmte Anstechdicke D_{2,n} weiter reduziert wird. Die zweite Anstechdicke des n'ten Walzgerüstes ist geringer als dessen erste Anstechdicke.

Diese Reduzierung der Anstechdicke am n'ten Walzgerüst erfolgt vorzugsweise rampenförmig über der Zeit, woraus eine keilförmige Abnahme der Dicke des Metallbandes 200 resultiert. Der Aufbau einer Zugspannung zwischen dem n+1'ten und dem n+2'ten Walzgerüst kann dazu genutzt werden, um auch bei dem n+1'ten Walzgerüst eine zweite Dickenreduzierung auf eine zweite vorbestimmte Anstechdicke D_{2,n+1} durchzuführen. Auch diese Dickenreduktion erfolgt vorzugsweise rampenförmig als Funktion der Zeit. Idealerweise entspricht die zweite vorbestimme Anstechdicke D_{2,n+1} bereits der angestrebten Zieldicke für das Metallband, siehe Figur 1f).

Je nach insgesamt erforderlicher Dickenabnahme kann es erforderlich sein, dass die Walzstraße mehr als zwei aktive Walzgerüste 300 aufweisen muss. In diesem Fall ist das beschriebene erfindungsgemäße Verfahren vorzugsweise auf alle Walzgerüste der Walzstraße, d.h. quasi in horizontaler Richtung auszudehnen. In diesem Fall, d.h. bei mehr als zwei Walzgerüsten in der Walzstraße ist es weiterhin vorteilhaft, dass nach dem Aufbau der Zugspannung zwischen dem n'ten und dem n+1'ten Walzgerüst auch der Walzspalt von zumindest einem der weiter vorgeordneten Walzgerüste auf eine jeweils vorbestimmte Abstechdicke weiter reduziert wird.

Figur 2 zeigt, wie schließlich auch die aufgebaute Zugspannung zwischen dem Aufwickelhaspel 400 und dem letzten Walzgerüst der Walzstraße, d.h. dem N'ten Walzgerüst, dazu genutzt werden kann, um am N'ten Walzgerüst eine weitere Dickenreduzierung, vorzugsweise hin auf die angestrebte Zieldicke zu erreichen. Dazu verlässt zunächst der Bandkopf 210 das letzte N'te Walzgerüst 300 in Richtung Aufwickelhaspel 400, um dort angehaspelt zu werden; siehe Figuren 2a) und b). Das Anhaspeln führt zum Aufbau einer Zugspannung in dem Metallband zwischen dem Aufwickelhaspel 400 und dem N'ten Walzgerüst 300, welche durch die Zugspannungsmesseinrichtung 50 detektiert wird; siehe Figur 2c). Diese erkannte Steigerung des Zugaufbaus zwischen dem Aufwickelhaspel 400 und dem n'ten Walzgerüst kann dann dazu verwendet werden, die Anstechdicke am N'ten Walzgerüst weiter, vorzugsweise auf die gewünschte Zieldicke zu reduzieren. Die letzte Einstellung des Walzspaltes am ersten Walzgerüst erfolgt dann, wenn die dadurch realisierte Reduzierung der Anstechdicke des Metallbandes ausreicht, um am Ausgang des N'ten Walzgerüstes der Walzstraße die gewünschte Zieldicke zu walzen.

Vorteilhaft findet das erfindungsgemäße Verfahren auch bei einer reversierend arbeitenden Kaltwalzstraße Anwendung. Nach dem ersten Durchlauf durch die reversierende Straße erreicht das Metallband dann am Gerüst N in der Regel noch nicht die gewünschte Zieldicke . Das Verfahren wird dann für mindestens einen Rücklauf und erneute Vorläufe durch die Straße solange wiederholt, bis die gewünschte Zieldicke erreicht wird.

## Patentansprüche

1. Verfahren zum Walzen eines Metallbandes (200) in einer Walzstraße mit 1 ≤ n ≤ N und N ≤ 2 in Walzrichtung hintereinander angeordneten aktiven Walzgerüsten, umfassend folgende Schritte:
a) Einstellen des Walzspaltes des n'ten Walzgerüstes (300) auf eine vorbestimmte erste Anstechdicke D_{k,n} mit k=1;
b) Transportieren des Metallbandes mit dem Bandkopf (210) voran zum n'ten Walzgerüst (300);
c) Anstechen des Metallbandes auf die erste Anstechdicke D_{k=1, n} in dem n'ten Walzgerüst;
d) Einstellen des Walzspaltes des n+1'ten Walzgerüstes (300) auf eine vorbestimmte erste Anstechdicke D_{k=1,n+1},welche kleiner ist als die erste Anstelldicke D_{k=1, n} des n'ten aktiven Walzgerüstes;
e) Transportieren des Metallbandes zum n+1'ten Walzgerüst;
f) Anstechen des Metallbandes auf die erste Anstechdicke D_{k=1,n+1} des n+1'ten Walzgerüstes; und
g) Aufbauen einer Zugspannung in dem Metallband zwischen dem n'ten und n+1'ten Walzgerüst;
**gekennzeichnet durch**
h) Reduzieren der Anstechdicke des n'ten Walzgerüstes nach Maßgabe der Zugspannung zwischen dem n'ten und dem n+1'ten Walzgerüst auf eine zweite vorbestimmte Anstechdicke D_{2,n}, welche kleiner ist als die erste Anstechdicke D_{k=1,n}des n'ten aktiven Walzgerüstes.

2. Verfahren nach Anspruch 1,
**gekennzeichnet durch**:
jeweils Wiederholen der Schritte d) bis h) für n=n+1 bis n=N-1.

3. Verfahren nach Anspruch 1 oder 2,
**dadurch gekennzeichnet,**
**dass** nach dem Aufbau der Zugspannung zwischen dem n'ten und n+1'ten Walzgerüst auch der Walzspalt von zumindest einem der weiter vorgeordneten Walzgerüste x mit 1≤ x ≤ n-1 auf eine jeweils vorbestimmte Anstechdicke weiter reduziert wird.

4. Verfahren nach Anspruch 2 oder 3,
**gekennzeichnet durch**:
Weitertransport des Metallbandes nach Durchlaufen des N'ten Walzgerüstes mit der ersten Anstechdicke D_{k=1, N} zu einer Haspeleinrichtung;
Aufwickeln des Bandanfangs des Metallbandes auf der Haspeleinrichtung (400); und
Aufbauen einer Zugspannung in dem Metallband zwischen der Haspeleinrichtung und dem N'ten Walzgerüst; und
Reduzieren der Anstechdicke des N'ten Walzgerüstes nach Maßgabe der Zugspannung zwischen dem N'ten Walzgerüst und der Haspeleinrichtung (400) auf eine zweite vorbestimmte Anstechdicke D_{2,N}, welche kleiner als die erste Anstechdicke D_{k=1,N} des N'ten Walzgerüstes und kleiner als die aktuelle Anstechdicke Dₖ, _{N-1} des N-1'ten Walzgerüstes ist.

5. Verfahren nach einem der vorangegangenen Ansprüche,
**dadurch gekennzeichnet, dass** die eingestellten Anstechdicken oder Walzspalthöhen für die einzelnen Walzgerüste (300) so vorausberechnet werden, dass sie unter Berücksichtigung der zu erwartenden Zugspannungen und der Werkstoffeigenschaften des Metallbandes jeweils die maximal mögliche Dickreduzierung für das Metallband ermöglichen.

6. Verfahren nach Anspruch 3 und/oder 4,
**dadurch gekennzeichnet, dass** die Anstechdicken und die Verteilung der Anstechdicken aller aktiven Walzgerüste (300) der Walzstraße für das Walzen des Metallbandes so vorausberechnet werden, dass es sich bei der k'ten vorbestimmten Anstechdicke D_{k,N} des N'ten Walzgerüstes um die gewünschte Zieldicke für das Metallband handelt.

7. Verfahren nach einem der vorangegangenen Ansprüche,
**dadurch gekennzeichnet,**
**dass** beim Durchlaufen des Metallbandes durch die Walzgerüste der Walzstrasse das Anstechen des Metallbandes vorzugsweise auch das Anstechen des Bandkopfes mit einschließt.

8. Verfahren nach einem der vorangegangenen Ansprüche, **dadurch gekennzeichnet, dass**
das Reduzieren der Anstechdicken der Walzgerüste rampenförmig über dem Zeitverlauf erfolgt.

9. Verfahren nach Anspruch 8,
**dadurch gekennzeichnet, dass**
das Reduzieren der Anstechdicke bei dem n+1'ten Walzgerüst erst dann beginnt, wenn der von einem der vorangegangenen Walzgerüst erzeugte, beispielsweise keilförmig dickenreduzierte Bereich des Metallbandes das n+1'te Walzgerüst erreicht.

10. Computerprogrammprodukt mit einem Programmcode zum Ablaufen auf einem Mikroprozessor in der Steuereinrichtung einer Walzstraße mit einer Mehrzahl von Walzgerüsten, **dadurch gekennzeichnet, dass** der Programmcode ausgebildet ist zur Ansteuerung der Walzgerüste und zum Transportieren des Metallbandes gemäß dem Verfahren nach einem der Ansprüche 1-9.

11. Walzstraße mit
1 ≤ n ≤ N und N>2 in Walzrichtung hintereinander angeordneten aktiven Walzgerüsten (300);
einer Zugspannungsmesseinrichtung (50) zum Messen der Zugspannung zwischen zwei hintereinander angeordneten aktiven Gerüsten; und einer Steuereinrichtung zum individuellen Einstellen der Walzspalte der Walzgerüste auf eine jeweils vorbestimmte Anstechdicke,
**dadurch gekennzeichnet, dass**
dass die Steuereinrichtung und die Walzstraße ausgebildet sind zur Durchführung des Verfahrens nach einem der Ansprüche 1 bis 9.

## Claims

1. Method of rolling a metal strip (200) in a roll train with 1 ≤ n ≤ N and N ≥ 2 active roll stands arranged in succession in rolling direction, comprising the following steps:
a) setting the rolling gap of the nth roll stand (300) to a predetermined first initial pass thickness D_{k,n}, wherein k = 1;
b) transporting the metal strip with the strip head (210) foremost to the nth roll stand (300);
c) initial passing of the metal strip to the first initial pass thickness D_{k=1,n} in the nth roll stand;
d) setting the rolling gap of the n+1'th roll stand (300) to a predetermined first initial pass thickness D_{k=1,n+1} smaller than the first initial pass thickness D_{k=1,n} of the nth active roll stand;
e) transporting the metal strip to the n+1'th roll stand;
f) initial passing of the metal strip to the first initial pass thickness of the D_{k=1,n+1} of the n+1'th roll stand; and
g) building up a tensile stress in the metal strip between the nth and n+1'th roll stand; **characterised by**
h) reducing the initial pass thickness of the nth roll stand in dependence on the tensile stress between the nth and the n+1'th roll stand to a second predetermined initial pass thickness D_{2,n} smaller than the first initial pass thickness D_{k=1,n} of the nth active roll stand.

2. Method according to claim 1, **characterised by** respective repetition of the steps d) to h) for n = n+1 to n = N-1.

3. Method according to claim 1 or 2, **characterised in that** after the build-up of the tensile stress between the nth and the n+1'th roll stand the rolling gap of at least one of the further upstream roll stands x, wherein 1 ≤ x ≤ n-1, is further reduced to a respective predetermined initial pass thickness.

4. Method according to claim 2 or 3, **characterised by**;
further transport of the metal strip after running through the Nth roll stand with the first initial pass thickness D_{k=1,N} to a coiling device;
winding up the strip start of the metal strip on the coiling device (400);
building up a tensile stress in the metal strip between the coiling device and the Nth roll stand; and
reducing the initial pass thickness of the Nth roll stand in dependence on the tensile stress between the Nth roll stand and the coiling device (400) to a second predetermined initial pass thickness D_{2,N} smaller than the first initial pass thickness D_{k=1,N} of the Nth roll stand and smaller than the current pass thickness D_{k,N-1} of the N-1'th roll stand.

5. Method according to any one of the preceding claims, **characterised in that** the set initial pass thicknesses or rolling gap heights are so calculated in advance for the individual roll stands (300) that with consideration of the anticipated tensile stresses and the material characteristics of the metal strip they enable in each instance the maximum possible thickness reduction for the metal strip.

6. Method according to claim 3 and/or 4, **characterised in that** the initial pass thicknesses and the distribution of the initial pass thicknesses of all active roll stands (300) of the rolling train are so calculated in advance for the rolling of the metal strip that the kth predetermined initial pass thickness D_{k,N} of the Nth roll stand is the desired target thickness for the metal strip.

7. Method according to any one of the preceding claims, **characterised in that** on transit of the metal strip through the roll stands of the rolling train the initial pass of the metal strip preferably also includes the initial pass of the strip head.

8. Method according to any one of the preceding claims, **characterised in that** the reduction of the initial pass thicknesses of the roll stands takes place in ramp-shape over the course of time.

9. Method according to claim 8, **characterised in that** the reduction of the initial pass thickness at the n+1'th roll stand begins only when the region of reduced thickness, which is produced by the preceding roll stand and which is, for example, wedge-shaped, of the metal strip reaches the n+1'th roll stand.

10. Computer program product with a program code for working down on a microprocessor in the control device of a roll train with a plurality of roll stands, **characterised in that** the program code is constructed for activating the roll stands and for transporting the metal strip in accordance with the method according to any one of claims 1 to 9.

11. Rolling train with
1 ≤ n ≤ N and N ≥ 2 active roll stands (300) arranged in succession in rolling direction;
a tensile stress measuring device (50) for measuring the tensile stress between two active stands arranged in succession; and
a control device for individual setting of the rolling gaps of the roll stands to a respective predetermined initial pass thickness,
**characterised in that**
the control device and the rolling train are constructed for carrying out the method according to any one of claims 1 to 9.

## Revendications

1. Procédé pour le laminage d'une bande métallique (200) dans un train de laminoir comprenant 1 ≤ n ≤ N et N ≥ 2 cages de laminoir actives disposées les unes derrière les autres dans la direction de laminage, comprenant les étapes suivantes consistant à :
a) régler l'emprise de la n^{ième} cage de laminoir (300) à une première épaisseur de perçage prédéterminée D_{k,n} où k = 1 ;
b) transporter la bande métallique avec la tête de bande (210) en avant à la n^{ième} cage de laminoir (300) ;
c) percer la bande métallique à la première épaisseur de perçage prédéterminée D_{k=1,n} dans la n^{ième} cage de laminoir ;
d) régler l'emprise de la n^{ième} +1 cage de laminoir (300) à une première épaisseur de perçage D_{k=1,n+1} qui est inférieure à la première épaisseur de réglage D_{k=1,n} de la n^{ième} cage de laminoir active ;
e) transporter la bande métallique à la n^{ième} + 1 cage de laminoir ;
f) percer la bande métallique à la première épaisseur de perçage D_{k=1,n+1} de la n^{ième} + 1 cage de laminoir ;
g) créer une tension dans la bande métallique entre la n^{ième} cage de laminoir et la n^{ième} + 1 cage de laminoir ;
**caractérisé par**
h) la réduction de l'épaisseur de perçage de la n^{ième} cage de laminoir en fonction de la tension entre la n^{ième} et la n^{ième} + 1 cage de laminoir à une deuxième épaisseur de perçage prédéterminée D_{2,n} qui est inférieure à la première épaisseur de perçage D_{k=1,n} de la n^{ième} cage de laminoir active.

2. Procédé selon la revendication 1, **caractérisé par** la répétition à chaque fois des étapes d) à h) pour n = n+1 à n = N-1.

3. Procédé selon la revendication 1 ou 2, **caractérisé en ce que**, après avoir créé la tension entre la n^{ième} et la n^{ième} + 1 cage de laminoir, on réduit également davantage l'emprise d'au moins une des autres cages de laminoir précédentes x avec 1 ≤ x ≤ n-1 à une épaisseur de perçage chaque fois prédéterminée.

4. Procédé selon la revendication 2 ou 3, **caractérisé par** :
le transport ultérieur de la bande métallique après le passage de cette dernière par la N^{ième} cage de laminoir avec la première épaisseur de perçage D_{k=1,N} à un dispositif de bobinage ;
enrouler l'amorce de la bande métallique sur le dispositif de bobinage (400) ; et
créer une tension dans la bande métallique entre le dispositif de bobinage et la N^{ième} cage de laminoir ; et
réduire l'épaisseur de perçage de la N^{ième} cage de laminoir en fonction de la tension entre la N^{ième} cage de laminoir et le dispositif de bobinage (400) à une deuxième épaisseur de perçage prédéterminée D_{2,N} qui est inférieure à la première épaisseur de perçage D_{k=1,N} de la N^{ième} cage de laminoir et inférieure à l'épaisseur de perçage en vigueur D_{k=N-1} de la N^{ième} - 1 cage de laminoir.

5. Procédé selon l'une quelconque des revendications précédentes, **caractérisé en ce que** les épaisseurs de perçage ou les hauteurs d'emprises réglées pour les cages de laminoir individuelles (300) sont calculées à l'avance de telle sorte qu'elles permettent, en prenant en compte les tensions à attendre et les propriétés matérielles de la bande métallique, d'obtenir à chaque fois la réduction d'épaisseur maximale possible pour la bande métallique.

6. Procédé selon les revendications 3 et/ou 4, **caractérisé en ce que** les épaisseurs de perçage et la distribution des épaisseurs de perçage de toutes les cages actives de laminoir (300) du train de laminoir pour le laminage de la bande métallique sont calculées à l'avance de telle sorte qu'en ce qui concerne la k^{ième} épaisseur de perçage prédéterminée D_{k,N} de la N^{ième} cage de laminoir, il s'agit de l'épaisseur cible désirée pour la bande métallique.

7. Procédé selon l'une quelconque des revendications précédentes, **caractérisé en ce que**, lors du passage de la bande métallique à travers les cages de laminoir du train de laminoir, le perçage de la bande métallique englobe de préférence également le perçage de la tête de bande.

8. Procédé selon l'une quelconque des revendications précédentes, **caractérisé en ce que** la réduction des épaisseurs de perçage des cages de laminoir a lieu de manière progressive au cours du temps.

9. Procédé selon la revendication 8, **caractérisé en ce que** la réduction de l'épaisseur de perçage à la n^{ième} + 1 cage de laminoir ne commence que lorsque la zone de la bande métallique qui a subi une réduction d'épaisseur par exemple conformément à une configuration cunéiforme, mise en oeuvre par une des cages de laminoir précédentes, atteint la n^{ième} + 1 cage de laminoir.

10. Produit de programme informatique comprenant un code de programme à des fins d'exécution sur un microprocesseur dans le dispositif de commande d'un train de laminoir comprenant plusieurs cages de laminoir, **caractérisé en ce que** le code de programme est réalisé pour le démarrage des cages de laminoir et pour le transport de la bande métallique, conformément au procédé selon l'une quelconque des revendications 1 à 9.

11. Train de laminoir comprenant :
1 ≤ n ≤ N et N ≥ 2 cages de laminoir actives (300) disposées les unes derrière les autres dans la direction de laminage ;
un dispositif de mesure de la tension (50) pour mesurer la tension entre deux cages actives disposées l'une derrière l'autre ; et
un dispositif de commande pour le réglage individuel de l'emprise des cages de laminoir à une épaisseur de perçage chaque fois prédéterminée ;
**caractérisé en ce que** le dispositif de commande et le train de laminoir sont conçus pour la mise en oeuvre du procédé selon l'une quelconque des revendications 1 à 9.
